# EUROPÄISCHE PATENTSCHRIFT

(11) **EP 2 976 811 B1**
(45) Veröffentlichungstag und Bekanntmachung des Hinweises auf die Patenterteilung: **16.01.2019**
(21) Anmeldenummer: 14709283.7
(22) Anmeldetag: 11.03.2014
(51) Int. Cl.: H01R 4/48, H01R 9/24

(54) **KLEMMENBLOCKANORDNUNG**
TERMINAL BLOCK ARRANGEMENT
SYSTÈME DE BORNIER

(30) Priorität: 19.03.2013 DE 102013004666
(43) Veröffentlichungstag der Anmeldung: 27.01.2016
(73) Patentinhaber: Phoenix Contact GmbH & Co. KG, 32825 Blomberg (DE)
(72) Erfinder: MESTARS, Jochen, 32825 Blomberg (DE)
(74) Vertreter: Janke, Christiane
(86) Internationale Anmeldenummer: PCT/EP2014/054683
(87) Internationale Veröffentlichungsnummer: WO 2014/146930

(56) Entgegenhaltungen:
- EP-A1- 0 222 039
- DE-A1-102011 106 432
- DE-B3-102012 100 815

## Beschreibung

Die vorliegende Erfindung betrifft eine Klemmenblockanordnung sowie einen Klemmenblock und eine Sperreinrichtung für einen solchen Klemmenblock.

Im Stand der Technik sind verschiedenste Klemmenblöcke bekannt geworden, die über mehrere Anschlussklemmen verfügen und zu unterschiedlichsten Zwecken eingesetzt werden können. Beispielsweise sind Klemmenblöcke bekannt geworden, die als Wanddurchführungsklemmen ausgeführt sind und sich zum Anschluss von elektrischen Leitern für Fotovoltaikanlagen eignen. In diesen und auch in anderen Fällen kann es sinnvoll sein, das Betätigen eines Schalters oder einer Hebelklemme zu verhindern. Dazu kann ein entsprechendes Sicherungselement oder eine Plombierung dienen, sodass eine unerwünschte Betätigung erschwert bzw. eine unbemerkte Betätigung unterbunden wird.

Um mehrere Betätigungselemente gleichzeitig vor einer unerwünschten und unbefugten Betätigung zu sichern, kann um alle Elemente herum ein Gehäuse vorgesehen sein, welches den Zugang zu den Betätigungselementen verhindert. Ein solches System funktioniert, hat aber den Nachteil, dass der Zustand der einzelnen Betätigungselemente nicht direkt sichtbar ist, und dass außerdem ein hoher Montageaufwand vorliegt. Aus der DE 10 2012 100 815 B3 sind ein gattungsgemäßes Sperrelement, ein gattungsgemäßer Klemmenblock, sowie eine gattungsgemäße Klemmenblockanordnung bekannt.

Es ist deshalb die Aufgabe der vorliegenden Erfindung, eine Klemmenblockanordnung, sowie einen Klemmenblock und eine Sperreinrichtung zur Verfügung zu stellen, womit ein unerwünschtes Betätigen einer Mehrzahl an Betätigungselementen auf einfachere Weise verhindert wird.

Diese Aufgabe wird gelöst durch eine Sperreinrichtung mit den Merkmalen des Anspruchs 1, durch einen Klemmenblock mit den Merkmalen des Anspruchs 5 und durch eine Klemmenblockanordnung mit den Merkmalen des Anspruchs 7.

Weitere Vorteile und Merkmale der vorliegenden Erfindung ergeben sich aus den Unteransprüchen, der allgemeinen Beschreibung und der Beschreibung des Ausführungsbeispiels.

Die erfindungsgemäße Klemmenblockanordnung umfasst wenigstens einen Klemmenblock mit einem Gehäuse. Der Klemmenblock weist eine Mehrzahl an Anschlussklemmen auf. Im Wesentlichen jede Anschlussklemme weist wenigstens eine Klemmeinheit zur Kontaktierung wenigstens eines an der Anschlussklemme aufnehmbaren Leiters und wenigstens eine zugeordnete Betätigungseinheit zur Betätigung der jeweiligen Klemmeinheit auf. Mithilfe der Betätigungseinheit kann die Klemmeinheit wahlweise zwischen wenigstens zwei Positionen überführt werden. Wenigstens eine der Positionen ist eine offene Position und wenigstens eine der Positionen ist eine Kontaktposition zur Kontaktierung eines Leiters. Es ist wenigstens eine Sperreinrichtung vorgesehen. Die Sperreinrichtung ist in der Sperrposition dazu geeignet, die Betätigung der Betätigungseinheiten von wenigstens zwei Anschlussklemmen der Mehrzahl der Anschlussklemmen gemeinsam zu verhindern. Die erfindungsgemäße Klemmenblockanordnung hat viele Vorteile, da sie einen einfachen Aufbau ermöglicht und die gleichzeitige Sperrung bzw. Verhinderung der Betätigung mehrerer Betätigungseinheiten ermöglicht.

Es ist möglich, dass eine Klemmeinheit und eine Betätigungseinheit einstückig ausgeführt sind. Es ist aber auch möglich, dass die Betätigungseinheit und die Klemmeinheit separate Bauteile sind. Dann wird über die Betätigung der Betätigungseinheit die Klemmeinheit zur Kontaktierung eines Leiters eingesetzt.

Die Sperreinrichtung verhindert in der Sperrposition die Betätigung der Betätigungseinheiten von wenigstens zwei Anschlussklemmen. Dabei ist es möglich, dass die Sperreinrichtung den Zugriff auf die Betätigungseinheiten verhindert. Es ist auch möglich, dass die Sperreinrichtung direkt eine Bewegung der Betätigungseinheit einschränkt oder verhindert. Beispielsweise können die Betätigungseinheiten als Betätigungshebel ausgebildet werden, deren Bewegung durch die Sperreinrichtung beschränkt oder blockiert wird. In einem solchen Fall verhindert die Sperreinrichtung beispielsweise die Bewegung der Betätigungshebel.

Wird eine Betätigungseinheit beispielsweise als Betätigungsschraube ausgeführt, so ist es auch möglich, dass die Sperreinrichtung nur den Zugriff auf die Schraube verhindert. Möglich ist es aber auch, dass eine Drehbewegung der Schraube durch die Sperreinrichtung teilweise oder vollständig unterbunden wird.

Vorzugsweise sind die Anschlussklemmen als Hebelklemmen ausgeführt und mit Betätigungshebeln als Betätigungseinheiten ausgerüstet. Möglich ist es aber auch, dass nur einige Anschlussklemmen als Hebelklemmen ausgeführt sind, während andere als Schraubklemmen oder sonstige Klemmen ausgebildet sind.

Vorzugsweise umfasst die Sperreinrichtung ein Rückenteil, an dem die Sperreinrichtung insgesamt beispielsweise gegriffen werden kann. Vorzugsweise weist die Sperreinrichtung mehrere abstehende Sperreinheiten auf. Die Sperreinheiten können alle oder teilweise an dem Rückenteil vorgesehen sein. In bevorzugten Ausgestaltungen kann die Sperreinrichtung insgesamt etwa kammartig ausgebildet sein. Die Sperreinheiten sind vorzugsweise etwa parallel ausgerichtet und stehen schräg oder senkrecht von dem Rückenteil ab. Die Sperreinrichtung mit den davon abstehenden Sperreinheiten kann sich in einer Ebene erstrecken. Möglich ist es aber auch, dass das Rückenteil der Sperreinrichtung gebogen ausgeführt ist oder einen oder mehrere Winkel aufweist.

Vorzugsweise ist an dem Klemmenblock wenigstens eine Sperraufnahme zur Aufnahme der Sperreinrichtung aufgenommen. Insbesondere ist an dem Klemmenblock wenigstens eine Sperraufnahme zur Aufnahme wenigstens einer Sperreinheit der Sperreinrichtung vorgesehen. Durch Überführung der Sperreinrichtung von einer neutralen oder entfernten Position in eine Position wenigstens teilweise in der Sperraufnahme kann eine Blockierung der Betätigungseinheiten von wenigstens zwei Anschlussklemmen erfolgen.

In bevorzugten Ausgestaltungen werden die Sperreinheiten der Sperreinrichtung jeweils in separaten Sperraufnahmen aufgenommen, sodass die entsprechenden Betätigungseinheiten der Anschlussklemmen blockiert werden.

In bevorzugten Ausgestaltungen sind an dem Rückenteil und dem Gehäuse jeweils wenigstens eine Siegelhilfe vorgesehen. Eine solche Siegelhilfe kann beispielsweise eine Öffnung umfassen, durch die ein Draht oder Siegeldraht durchgeführt werden kann. Möglich ist es aber auch, dass entsprechende Öffnungen als Siegelhilfe dienen, durch die beispielsweise ein Vorhängeschloss oder dergleichen durchgeführt wird.

In allen Ausgestaltungen ist es bevorzugt, dass die Sperreinheiten flach ausgebildet sind. Dann kann eine Sperreinheit in eine entsprechend flach ausgebildete Aufnahmetasche des Klemmenblocks eingeführt werden. In solchen Ausgestaltungen ist eine Sperraufnahme vorzugsweise als flache Aufnahmetasche ausgebildet.

Vorzugsweise weist das Gehäuse an den Anschlussklemmen Aufnahmenuten zur Aufnahme der Sperreinheiten auf. Bei einer solchen Ausgestaltung kann eine formschlüssige Aufnahme einer Sperreinheit an den Aufnahmenuten des Gehäuses erfolgen. Die Sperraufnahme kann durch den Bereich zwischen den Aufnahmenuten gebildet werden.

Vorzugsweise weist wenigstens eine Sperreinheit wenigstens ein Durchgangsloch auf. An dem Durchgangsloch kann eine Prüf- und/oder Kontaktöffnung bereitgestellt werden. Dadurch können auch nach der Anbringung einer Sperreinrichtung Prüfabgriffe und/oder Kontaktabgriffe an der Anschlussklemme erfolgen. Eine aufwendige Öffnung der Klemmenblockanordnung bzw. ein Entfernen der Sperreinrichtung von einem Klemmenblock ist dann nicht nötig, um Mess- oder Prüfaufgaben durchzuführen.

Vorzugsweise sind die Betätigungseinheiten mit der Sperreinrichtung in der Kontaktposition sperrbar. Dann ist vorzugsweise nicht nur die Betätigung verhinderbar, sondern eine Bewegung der Betätigungseinheit an sich ist vorzugsweise verhinderbar. Das kann z. B. erfolgen, in dem eine Sperreinheit durch eine entsprechende Öffnung in der Betätigungseinheit eingesteckt wird.

In allen Ausgestaltungen ist es bevorzugt, dass wenigstens eine Siegeleinheit vorgesehen ist, mit welcher die Sperreinrichtung wenigstens in der Sperrposition versiegelbar ist. Eine solche Siegeleinheit kann beispielsweise einer Gruppe von Siegeleinheiten entnommen werden, welche Plombierdrähte, Siegellacke, Klebesiegel und sonstige Plombierungen umfasst.

Die erfindungsgemäße Sperreinrichtung ist für den Einsatz an einem Klemmenblock und auch an einer Klemmenblockanordnung geeignet. Ein solcher Klemmenblock umfasst ein Gehäuse und eine Mehrzahl von Anschlussklemmen. Wenigstens im Wesentlichen jede Anschlussklemme eines solchen Klemmenblocks weist wenigstens eine Klemmeinheit zur Kontaktierung wenigstens eines an der Anschlussklemme aufnehmbaren Leiters und wenigstens eine zugeordnete Betätigungseinheit zur Betätigung der Klemmeinheit auf, um die Klemmeinheit wahlweise zwischen wenigstens zwei Positionen zu überführen. Dabei sind die Klemmeinheiten eines solchen Klemmenblocks wenigstens zwischen einer Offenposition und einer Kontaktposition überführbar. Die Sperreinrichtung umfasst eine Mehrzahl an Sperreinheiten, um die Betätigung der Betätigungseinheiten von wenigstens zwei Anschlussklemmen der Mehrzahl der Anschlussklemmen des Klemmenblocks gemeinsam zu verhindern.

Die erfindungsgemäße Sperreinrichtung hat viele Vorteile, da die Sperreinrichtung die Betätigung von zwei oder mehr Betätigungseinheiten eines Klemmenblocks gemeinsam verhindern kann. Dadurch wird durch einfache Mittel eine zuverlässigere Funktion und ein einfacherer Betrieb ermöglicht.

Vorzugsweise umfasst die Sperreinrichtung wenigstens ein Rückenteil, von dem die Sperreinheiten abstehen. Insbesondere sind die Sperreinheiten wenigstens abschnittsweise parallel zueinander ausgerichtet.

Vorzugsweise ist wenigstens eine Sperreinheit als insbesondere flacher Sperrzinken ausgebildet. Die Sperreinheiten einer Sperreinrichtung können gleichmäßig beabstandet von dem Rückenteil aus abstehen. Wenigstens eine Sperreinheit kann an den seitlichen Bereichen einen verringerten Querschnitt aufweisen. Dadurch ergibt sich in den seitlichen Bereichen eine Profilierung der Sperreinheit, die sich zum Eingriff in Haltenuten eines Klemmenblocks eignet. Dann ergibt sich im mittleren Bereich ein gleichbleibender Querschnitt, der sich an beiden seitlichen Enden stufenförmig oder kontinuierlich verringert.

Durch eine Abstufung in den seitlichen Bereichen der Sperreinheiten kann nach dem Einschieben einer Sperreinrichtung in einen Klemmenblock eine glatte äußere Oberfläche erzielt werden.

Der erfindungsgemäße Klemmenblock weist ein Gehäuse und eine Mehrzahl von Anschlussklemmen auf, wobei wenigstens im Wesentlichen jede oder sogar jede Anschlussklemme wenigstens eine Klemmeinheit zur Kontaktierung wenigstens eines an der Anschlussklemme aufnehmbaren Leiters und wenigstens eine zugeordnete Betätigungseinheit zur Betätigung der Klemmeinheit umfasst. Dadurch kann die Klemmeinheit wahlweise zwischen wenigstens zwei Positionen überführt werden. Wenigstens eine Position ist eine Offenposition und wenigstens eine Position ist eine Kontaktposition. In der Kontaktposition wird ein eingeschobener Leiter kontaktiert.

An dem Gehäuse ist wenigstens eine Sperraufnahme vorgesehen, welche geeignet ist, eine Sperreinrichtung aufzunehmen, um die Betätigung der Betätigungseinheiten von wenigstens zwei Anschlussklemmen gemeinsam zu verhindern.

Auch der erfindungsgemäße Klemmenblock hat viele Vorteile, da der erfindungsgemäße Klemmenblock eine zuverlässige Funktion ermöglicht. Eine einfache Montage ist möglich.

Vorzugsweise weist im Wesentlichen jede Anschlussklemme des Klemmenblocks wenigstens eine Sperraufnahme auf. Dann kann bei Aufnahme einer Sperreinrichtung an dem Klemmenblock beispielsweise jede Sperreinheit der Sperreinrichtung in eine Sperraufnahme einer Anschlussklemme eingeführt werden.

Insgesamt ermöglicht die Erfindung eine Sperrfunktion bei einem Klemmenblock, wobei auch eine Plombierung möglich ist. Eine solche Plombierung kann unterschiedlich ausgeführt werden und z. B. über Plombierdrähte, Klebesiegel oder Siegellacke oder dergleichen ausgeführt sein.

In einer konkreten Ausgestaltung wird die Sperrfunktion an einer mehrpoligen Hebel- oder Schraubklemme zur Verfügung gestellt. Die Sperreinrichtung sperrt bei einer Hebelklemme die Hebel gegen das Öffnen. Bei einer Schraubklemme kann der Zugang zu dem Schraubenkopf durch die Sperreinrichtung verhindert werden. Bei anderen Klemmenarten wird eine Öffnung oder ein Schließen entsprechend verhindert.

Die Erfindung ermöglicht eine schnellere Montage, da mehrere Pole in einem Arbeitsgang gesperrt werden können.

Es ist möglich, dass nebeneinander angeordnete benachbarte Pole gleichzeitig gesperrt werden. Es ist aber auch möglich, dass nur einzelne Pole gesperrt werden, während daneben oder dazwischen liegend einzelne oder mehrere Pole auch weiterhin betätigt werden können. Das kann beispielsweise dadurch realisiert werden, dass bei einer beispielsweise kammartig ausgebildeten Sperreinrichtung einzelne Sperreinheiten gar nicht vorgesehen sind oder aber im Nachhinein entfernt werden. Dadurch können beliebige Muster bei der Sperrung einzelner Pole erzielt werden, sodass ein besonders flexibler Einsatz ermöglicht wird.

In allen Ausgestaltungen kann die Andrückkraft auf einen eingeschobenen Leiter unterschiedlich von der Betätigungskraft eine Betätigungseinheit sein, da die Betätigungskraft gegebenenfalls über ein weiteres Element übersetzt aufgebracht wird.

Weitere Vorteile und Merkmale der vorliegenden Erfindung ergeben sich aus der Beschreibung des Ausführungsbeispiels, welches im Folgenden in Bezug auf die beiliegenden Figuren erläutert wird.

In den Figuren zeigen:
- Fig. 1: eine perspektivische Ansicht eines erfindungsgemäßen Klemmenblocks mit einer Sperreinrichtung in einer neutralen und nicht gesperrten Position;
- Fig. 2: den Klemmenblock nach Fig. 1 in einer gesperrten Position;
- Fig. 3: eine stark schematische geschnittene Ansicht eines Klemmenblocks in Kontaktposition;
- Fig. 4: eine stark schematische geschnittene Ansicht eines Klemmenblocks in Offenposition;
- Fig. 5: den Klemmenblock nach Fig. 2 in einer gesperrten und versiegelten Stellung;
- Fig. 6: ein vergrößertes Detail aus Fig. 5;
- Fig. 7: den Klemmenblock nach Fig. 2 in einer gesperrten und versiegelten Stellung mit einer anderen Siegeleinheit; und
- Fig. 8: den Klemmenblock nach Fig. 2 in einer gesperrten und versiegelten Stellung mit einer weiteren Siegeleinheit.

Mit Bezug auf die beiliegenden Figuren 1 bis 8 wird ein Ausführungsbeispiel der Erfindung erläutert, wobei Fig. 1 eine leicht perspektivische Ansicht eines erfindungsgemäßen Klemmenblocks 1 zeigt. Neben dem Klemmenblock 1 ist eine Sperreinrichtung 11 abgebildet, die zusammen mit dem Klemmenblock 1 eine Klemmenblockanordnung 100 ergibt.

In der in Figur 1 dargestellten offenen oder entsperrten Position 14 ist die Sperreinrichtung 11 mit den Sperreinheiten 18 nicht in die entsprechenden Sperraufnahmen 31 des Klemmenblocks 1 eingeführt. Dadurch können die Betätigungshebel 16 der Hebelklemmen 15 des Klemmenblocks 1 beliebig in die offene Position oder die Kontaktposition überführt werden. Es ist auch möglich, dass einzelne Betätigungshebel 16 der Hebelklemme 15 geöffnet werden, während andere Betätigungshebel 16 geschlossen bleiben.

Der Klemmenblock 1 weist ein Gehäuse 2 auf, welches als gemeinsames Gehäuse für alle Anschlussklemmen 3, 4, 5 etc. ausgebildet sein kann. Es ist aber auch möglich, dass jede einzelne Anschlussklemme 3,4,5 ein separates Gehäuse aufweist, sodass alle Gehäuse insgesamt das Gehäuse 2 des Klemmenblocks 1 ergeben.

An den einzelnen Anschlussklemmen 3,4,5 ist eine Leitereinführöffnung vorgesehen, um einen Leiter 7 (vgl. Figuren 3 und 4) einzuführen. In dem Ausführungsbeispiel gemäß Figur 1 ist der Klemmenblock 1 als Wanddurchführungsklemmenblock ausgeführt. Möglich ist es aber auch, dass ein solcher Klemmenblock 1 zur Kontaktierung an einer Platine oder als Steckverbinder für unterschiedlichste Einsatzzwecke eingesetzt wird.

In dem Ausführungsbeispiel gemäß Figur 1 sind die Betätigungseinheiten 8 der Anschlussklemmen 3 bis 5 jeweils als Betätigungshebel 16 ausgeführt. Es ist aber genauso möglich, dass Schraubklemmen eingesetzt werden, bei denen die Betätigungseinheiten als Schrauben ausgebildet sind, die durch Ein- oder Ausschrauben zu einer Kontaktierung eines eingeschobenen Leiters 7 führen.

Es ist möglich, dass die Betätigungseinheiten 8 den Leiter direkt kontaktieren, um ihn zu klemmen. Möglich und bevorzugt ist es aber auch, dass die Betätigungseinheiten 8 auf separate Elemente, wie Klemmeinheiten 6, wirken (vgl. Figuren 3 und 4). Dann kontaktieren die Betätigungseinheiten 8 einen eingeschobenen Leiter 7 nicht direkt.

An dem Gehäuse 2 des Klemmenblocks 1 sind hier direkt oberhalb der Betätigungshebel 16 Sperraufnahmen 31 vorgesehen, die hier zur Aufnahme und Fixierung der Sperreinheiten 18 der Sperreinrichtung 11 dienen. Die Betätigungseinheiten 8 sind hier als Betätigungshebel 16 ausgeführt.

Die Aufnahmenuten 22 sind dergestalt ausgebildet, dass darin die Sperreinheiten 18 der Sperreinrichtung 11 passgenau aufgenommen werden können.

Eine Sperreinrichtung 11 weist hier ein Rückenteil 17 auf, an dem eine Mehrzahl von Sperreinheiten 18 vorgesehen sind, die hier etwa parallel zueinander von dem Rückenteil 17 abstehen. Jede Sperreinheit 18 ist hier als flaches Element ausgebildet, welches hier als Sperrzinken 19 bezeichnet werden kann.

An den seitlichen Bereichen 23 jeder Sperreinheit ist eine Abstufung vorgesehen, sodass sich an den seitlichen Enden Bereiche 21 mit geringerer Dicke ergeben. Diese Bereiche 21 mit geringerer Dicke sind zur Einführung in die Aufnahmenuten 22 des Gehäuses 2 vorgesehen. Insgesamt ergibt sich nach der Einführung der Sperreinrichtung 11 in die Aufnahmenuten 22 des Klemmenblocks 1 eine glatte Oberfläche, die durch die Oberflächen der Sperreinheiten 18 und die obere Abdeckung der Aufnahmenuten 22 gebildet wird.

Vorzugsweise besteht die Sperreinrichtung 11 aus einem Kunststoff und insbesondere aus einem gespritzten Kunststoff. Dadurch wird eine einfache und kostengünstige Fertigung ermöglicht.

Hier weist jede Sperreinheit 18 wenigstens ein Durchgangsloch 24 auf, welches auch als Prüf- und/oder Kontaktöffnung 25 dienen kann.

Figur 2 zeigt die Klemmenblockanordnung 100, wobei die Sperreinrichtung 11 in den Klemmenblock 1 eingeführt wurde. Diese Position ist die Sperrposition 13, in welcher die Bewegung der Betätigungshebel 16 verhindert wird, die von Sperreinheiten 18 abgedeckt werden. Je nach Ausgestaltung ist es möglich, dass einzelne Sperreinheiten 18 entfernt werden, sodass nach Entfernung einzelner Sperreinheiten 18 die jeweiligen Betätigungshebel 16 wieder betätigt werden können. Dadurch kann eine gezielte Beeinflussung einzelner Kontaktanschlüsse ermöglicht werden.

Sowohl die Sperreinrichtung 11 als auch der Klemmenblock 1 weisen Siegelhilfen 20 auf, die beispielsweise als Durchgangsloch in den jeweiligen Bauelementen ausgeführt sein können. Dadurch wird es auf einfache Art und Weise ermöglicht, einen Draht durch die Siegelhilfen 20 durchzuführen und beispielsweise anschließend zu plombieren, sodass eine Betätigung der Betätigungshebel 16 nur nach einem Aufbrechen des Siegels bzw. der Plombierung möglich ist.

Figuren 3 und 4 zeigen schematische Querschnitte durch einen stark schematisch dargestellten Klemmenblock, wobei die Leiter 7 in die Anschlussklemmen 3 eingeführt sind. Während Figur 3 die Kontaktposition 10 darstellt, in der die Betätigungseinheit 8 so betätigt wurde, dass die Klemmeinheit 6 den Leiter 7 festklemmt, stellt Figur 4 die Offenposition 9 dar, in welcher die Klemmeinheit 6 den Leiter 7 freigegeben hat. In dieser Stellung ist beispielsweise ein Einführen des Leiters 7 möglich.

Figur 5 zeigt eine perspektivische Darstellung der Klemmenblockanordnung 100 mit einem Klemmenblock 1 und einer darin eingeführten Sperreinrichtung 11 in der Sperrposition 13. Die einzelnen Sperreinheiten 18 sind in den Sperraufnahmen 31 des Klemmenblocks 1 aufgenommen. Hier wird mit einer Siegeleinheit 12, die hier als Plombierung 29 an einem Plombierdraht 26 ausgeführt ist, die Sperreinrichtung 11 in der Sperrposition 13 fixiert. Hier ist nur durch Öffnen des Siegels der Siegeleinheit 12 die Sperreinrichtung 11 entfernbar. Bei der Klemmenblockanordnung 100 wird so auf einfache Art und Weise die Betätigung mehrere Betätigungseinheiten 8 verhindert. Durch die Sperreinrichtung 11 und durch deren Versiegelung können die Betätigungseinheiten 8 aller fünf Anschlussklemmen des Klemmenblocks 1 nicht betätigt werden, sodass beispielsweise die Entnahme angeschlossener Leiter 7 oder der Anschluss neuer Leiter zuverlässig unterbunden wird.

Figur 6 zeigt ein vergrößertes Detail aus Figur 5, in der die Siegeleinheit 12 mit der Plombierung 29 vergrößert erkennbar ist.

Figur 7 zeigt eine weitere Klemmenblockanordnung 100, bei der der Klemmenblock 1 mit einer Sperreinrichtung 11 gesperrt ist. Auch hier wird eine Siegeleinheit 12 eingesetzt, die hier einen Siegellack 27 umfasst.

Bei dem Ausführungsbeispiel gemäß Figur 8 wird die Klemmenblockanordnung 100 durch ein Klebesiegel 28 als Siegeleinheit 12 versiegelt.

In allen Ausgestaltungen wird durch Anbringung einer Sperreinheit und durch Anbringung eines einzelnen Siegels der Klemmenblock 1 jeweils zuverlässig vor unbemerkten Manipulationen geschützt. Die Montage ist einfach und schnell. Es wird nur eine einzige Versiegelung nötig, auch wenn mehrere Pole gesichert werden sollen.

**Bezugszeichenliste**

| | |
|---|---|
| Klemmenblock | 1 |
| Gehäuse | 2 |
| Anschlussklemme | 3 |
| Anschlussklemme | 4 |
| Anschlussklemme | 5 |
| Klemmeinheit | 6 |
| Leiter | 7 |
| Betätigungseinheit | 8 |
| Position, Offenposition | 9 |
| Position, Kontaktposition | 10 |
| Sperreinrichtung | 11 |
| Siegeleinheit | 12 |
| Sperrposition | 13 |
| Entsperrte Position | 14 |
| Hebelklemme | 15 |
| Betätigungshebel | 16 |
| Rückenteil | 17 |
| Sperreinheit | 18 |
| Sperrzinken | 19 |
| Siegelhilfe | 20 |
| Blechschicht | 21 |
| Aufnahmenut | 22 |
| seitlicher Bereich | 23 |
| Durchgangsloch | 24 |
| Prüf- und/oder Kontaktöffnung | 25 |
| Plombierdraht | 26 |
| Siegellack | 27 |
| Klebesiegel | 28 |
| Plombierung | 29 |
| Sperraufnahme | 31 |
| Klemmenblockanordnung | 100 |

## Patentansprüche

1. Sperreinrichtung (11), welche für den Einsatz an einem Klemmenblock (1) geeignet ist, wobei ein solcher Klemmenblock (1) ein Gehäuse (2) und eine Mehrzahl an Anschlussklemmen (3, 4, 5) aufweist,
wobei jede Anschlussklemme (3, 4, 5) wenigstens eine Klemmeinheit (6) zur Kontaktierung wenigstens eines an der Anschlussklemme (3, 4, 5) aufnehmbaren Leiters (7) und wenigstens eine zugeordnete Betätigungseinheit (8) zur Betätigung der Klemmeinheit (6) umfasst, um die Klemmeinheit (6) wahlweise zwischen wenigstens zwei Positionen (9, 10) zu überführen, wobei wenigstens eine der Positionen eine Offenposition (9) und wenigstens eine der Positionen eine Kontaktposition (10) ist, **dadurch gekennzeichnet**
**dass** die Sperreinrichtung (11) kammartig ausgebildet ist und eine Mehrzahl an Sperreinheiten (18) umfasst, um die Betätigung der Betätigungseinheiten (8) von wenigstens zwei Anschlussklemmen (3, 4, 5) der Mehrzahl der Anschlussklemmen gemeinsam zu verhindern, wobei in der Sperrposition die Sperreinheiten (18) der Sperreinrichtung (11) jeweils in separaten Sperraufnahmen (31) des Klemmenblocks (1) aufgenommen sind, so dass die entsprechenden Betätigungseinheiten (8) der Anschlussklemmen (3, 4, 5) in der Sperrposition blockiert sind.

2. Sperreinrichtung (11) nach dem vorhergehenden Anspruch, wobei die Sperreinrichtung (11) wenigstens ein Rückenteil (17) umfasst, von dem die Sperreinheiten (18) abstehen.

3. Sperreinrichtung (11) nach einem der beiden vorhergehenden Ansprüche, wobei wenigstens eine Sperreinheit (18) als insbesondere flacher Sperrzinken (19) ausgebildet ist.

4. Sperreinrichtung (11) nach einem der drei vorhergehenden Ansprüche, wobei wenigstens eine Sperreinheit (18) an den seitlichen Bereichen (23) einen verringerten Querschnitt aufweist.

5. Klemmenblock (1) mit einem Gehäuse (2) und einer Mehrzahl an Anschlussklemmen (3, 4, 5),
wobei jede Anschlussklemme (3, 4, 5) wenigstens eine Klemmeinheit (6) zur Kontaktierung wenigstens eines an der Anschlussklemme (3, 4, 5) aufnehmbaren Leiters (7) und wenigstens eine zugeordnete Betätigungseinheit (8) zur Betätigung der Klemmeinheit (6) umfasst, um die Klemmeinheit (6) wahlweise zwischen wenigstens zwei Positionen (9, 10) zu überführen, wobei wenigstens eine der Positionen eine Offenposition (9) und wenigstens eine der Positionen eine Kontaktposition (10) ist, **dadurch gekennzeichnet**
**dass** an dem Gehäuse wenigstens eine Sperraufnahme (31) vorgesehen ist, welche geeignet ist, eine kammartig ausgebildete Sperreinrichtung (11) wenigstens teilweise aufzunehmen, um die Betätigung der Betätigungseinheiten (8) von wenigstens zwei Anschlussklemmen (3, 4, 5) gemeinsam zu verhindern, wobei in einer Sperrposition die Sperreinheiten (18) der Sperreinrichtung (11) jeweils in separaten Sperraufnahmen (31) des Klemmenblocks (1) aufgenommen sind, so dass die entsprechenden Betätigungseinheiten (8) der Anschlussklemmen (3, 4, 5) in der Sperrposition blockiert sind.

6. Klemmenblock (1) nach dem vorhergehenden Anspruch, wobei im Wesentlichen jede Anschlussklemme (3, 4, 5) eine Sperraufnahme (31) aufweist.

7. Klemmenblockanordnung (100) mit einem Klemmenblock (1) nach einem der Ansprüche 5 und 6 mit einem Gehäuse (2) und wenigstens einer Mehrzahl an Anschlussklemmen (3, 4, 5), wobei jede Anschlussklemme (3, 4, 5) wenigstens eine Klemmeinheit (6) zur Kontaktierung wenigstens eines an der Anschlussklemme (3, 4, 5) aufnehmbaren Leiters (7) und wenigstens eine zugeordnete Betätigungseinheit (8) zur Betätigung der Klemmeinheit (6) umfasst, um die Klemmeinheit (6) wahlweise zwischen wenigstens zwei Positionen (9, 10) zu überführen, wobei wenigstens eine der Positionen eine Offenposition (9) und wenigstens eine der Positionen eine Kontaktposition (10) ist, wobei wenigstens eine Sperreinrichtung (11) nach einem der Ansprüche 1 bis 4 vorgesehen ist, welche in einer Sperrposition (13) dazu geeignet ist, die Betätigung der Betätigungseinheiten (8) von wenigstens zwei Anschlussklemmen (3, 4, 5) der Mehrzahl der Anschlussklemmen gemeinsam zu verhindern, **dadurch gekennzeichnet, dass** die Sperreinrichtung (11) kammartig ausgebildet ist und eine Mehrzahl an Sperreinheiten (18) umfasst, um die Betätigung der Betätigungseinheiten (8) von wenigstens zwei Anschlussklemmen (3, 4, 5) der Mehrzahl der Anschlussklemmen gemeinsam zu verhindern, wobei in der Sperrposition die Sperreinheiten (18) der Sperreinrichtung (11) jeweils in separaten Sperraufnahmen (31) des Klemmenblocks (1) aufgenommen sind, so dass die entsprechenden Betätigungseinheiten (8) der Anschlussklemmen (3, 4, 5) in der Sperrposition blockiert sind.

8. Klemmenblockanordnung (100) nach Anspruch 7, wobei wenigstens eine Anschlussklemme (3, 4, 5) als Hebelklemme (15) mit einem Betätigungshebel (16) als Betätigungseinheit (8) ausgeführt ist.

9. Klemmenblockanordnung (100) nach Anspruch 7 oder 8, wobei die Sperreinrichtung (11) ein Rückenteil (17) (18) aufweist.

10. Klemmenblockanordnung (100) nach Anspruch 9, wobei an dem Rückenteil (17) und dem Gehäuse (2) jeweils wenigstens eine Siegelhilfe (20) vorgesehen ist.

11. Klemmenblockanordnung (100) nach einem der Ansprüche 7-10, wobei das Gehäuse (2) an den Anschlussklemmen (3, 4, 5) Aufnahmenuten (22) zur Aufnahme der Sperreinheit (18) aufweist.

12. Klemmenblockanordnung (100) nach einem der Ansprüche 7-11, wobei wenigstens eine Sperreinheit (18) wenigstens ein Durchgangsloch (24) aufweist.

13. Klemmenblockanordnung (100) nach einem der Ansprüche 7-12, wobei mit der Sperreinrichtung (11) die Betätigungseinheiten (8) in der Kontaktposition (10) sperrbar sind.

14. Klemmenblockanordnung (100) nach einem der Ansprüche 7-13, wobei wenigstens eine Siegeleinheit (12) vorgesehen ist, mit welcher die Sperreinrichtung (11) in der Sperrposition (13) versiegelbar ist.

## Claims

1. Blocking device (11) which is suitable for use on a terminal block (1), wherein a terminal block (1) of this kind has a housing (2) and a plurality of connection terminals (3, 4, 5), wherein each connection terminal (3, 4, 5) comprises at least one clamping unit (6) for making contact with at least one conductor (7) which can be received at the connection terminal (3, 4, 5), and comprises at least one associated operating unit (8) for operating the clamping unit (6) in order to selectively move the clamping unit (6) between at least two positions (9, 10), wherein at least one of the positions is an open position (9) and at least one of the positions is a contact position (10), **characterized in that** the blocking device (11) is of comb-like design and comprises a plurality of blocking units (18) in order to prevent the operation of the operating units (8) of at least two connection terminals (3, 4, 5) of the plurality of connection terminals jointly, wherein the blocking units (18) of the blocking device (11) are each received in separate blocking receptacles (31) of the terminal block (1) in the blocking position, so that the corresponding operating units (8) of the connection terminals (3, 4, 5) are blocked in the blocking position.

2. Blocking device (11) according to the preceding claim, wherein the blocking device (11) comprises at least one back part (17) from which the blocking units (18) protrude.

3. Blocking device (11) according to either of the two preceding claims, wherein at least one blocking unit (18) is formed as, in particular, flat blocking tines (19).

4. Blocking device (11) according to one of the three preceding claims, wherein at least one blocking unit (18) has a reduced cross section in the side regions (23) .

5. Terminal block (1) comprising a housing (2) and a plurality of connection terminals (3, 4, 5), wherein each connection terminal (3, 4, 5) comprises at least one clamping unit (6) for making contact with at least one conductor (7) which can be received at the connection terminal (3, 4, 5), and comprises at least one associated operating unit (8) for operating the clamping unit (6) in order to selectively move the clamping unit (6) between at least two positions (9, 10), wherein at least one of the positions is an open position (9) and at least one of the positions is a contact position (10), **characterized in that** at least one blocking receptacle (31) is provided on the housing, which blocking receptacle is suitable for at least partially receiving a blocking device (11) of comb-like design in order to prevent the operation of the operating units (8) of at least two connection terminals (3, 4, 5) jointly, wherein the blocking units (18) of the blocking device (11) are each received in separate blocking receptacles (31) of the terminal block (1) in a blocking position, so that the corresponding operating units (8) of the connection terminals (3, 4, 5) are blocked in the blocking position.

6. Terminal block (1) according to the preceding claim, wherein substantially each connection terminal (3, 4, 5) has a blocking receptacle (31).

7. Terminal block arrangement (100) comprising a terminal block (1) according to either of Claims 5 and 6 comprising a housing (2) and at least a plurality of connection terminals (3, 4, 5), wherein each connection terminal (3, 4, 5) comprises at least one clamping unit (6) for making contact with at least one conductor (7) which can be received at the connection terminal (3, 4, 5), and comprises at least one associated operating unit (8) for operating the clamping unit (6) in order to selectively move the clamping unit (6) between at least two positions (9, 10), wherein at least one of the positions is an open position (9) and at least one of the positions is a contact position (10), wherein at least one blocking device (11) according to one of Claims 1 to 4 is provided, which blocking device, in a blocking position (13), is suitable for preventing the operation of the operating units (8) of at least two connection terminals (3, 4, 5) of the plurality of connection terminals jointly, **characterized in that** the blocking device (11) is of comb-like design and comprises a plurality of blocking units (18) in order to prevent the operation of the operating units (8) of at least two connection terminals (3, 4, 5) of the plurality of connection terminals jointly, wherein the blocking units (18) of the blocking device (11) are each received in separate blocking receptacles (31) of the terminal block (1) in the blocking position, so that the corresponding operating units (8) of the connection terminals (3, 4, 5) are blocked in the blocking position.

8. Terminal block arrangement (100) according to Claim 7, wherein at least one connection terminal (3, 4, 5) is embodied as a lever terminal (15) with an operating lever (16) as operating unit (8).

9. Terminal block arrangement (100) according to Claim 7 or 8, wherein the blocking device (11) has a back part (17) (18).

10. Terminal block arrangement (100) according to Claim 9, wherein in each case at least one sealing aid (20) is provided on the back part (17) and the housing (2) .

11. Terminal block arrangement (100) according to one of Claims 7-10, wherein the housing (2) has, on the connection terminals (3, 4, 5), receiving grooves (22) for receiving the blocking unit (18).

12. Terminal block arrangement (100) according to one of Claims 7-11, wherein at least one blocking unit (18) has at least one passage hole (24).

13. Terminal block arrangement (100) according to one of Claims 7-12, wherein the operating units (8) can be blocked in the contact position (10) by the blocking device (11).

14. Terminal block arrangement (100) according to one of Claims 7-13, wherein at least one sealing unit (12) is provided, with which the blocking device (11) can be sealed in the blocking position (13).

## Revendications

1. Dispositif de blocage (11), qui est adapté à l'utilisation sur un bornier (1), un tel bornier (1) possédant un boîtier (2) et une pluralité de bornes de raccordement (3, 4, 5),
chaque borne de raccordement (3, 4, 5) comportant au moins une unité à borne (6) destinée à entrer en contact avec au moins un conducteur (7) pouvant être accueilli au niveau de la borne de raccordement (3, 4, 5) et au moins une unité d'actionnement (8) associée destinée à actionner l'unité à borne (6) afin de transférer l'unité à borne (6) entre au moins deux positions (9, 10) au choix, au moins l'une des positions étant une position ouverte (9) et au moins l'une des positions une position de contact (10),
**caractérisé en ce**
**que** le dispositif de blocage (11) est configuré en forme de peigne et comporte une pluralité d'unités de blocage (18) afin d'empêcher ensemble l'actionnement des unités d'actionnement (8) d'au moins deux bornes de raccordement (3, 4, 5) de la pluralité de bornes de raccordement, en position de blocage, les unités de blocage (18) du dispositif de blocage (11) étant respectivement accueillies dans des logements de blocage (31) séparés du bornier (1), de sorte que les unités d'actionnement (8) correspondantes des bornes de raccordement (3, 4, 5) soient bloquées dans la position de blocage.

2. Dispositif de blocage (11) selon la revendication précédente, le dispositif de blocage (11) comprenant au moins une partie arrière (17) de laquelle font saillie les unités de blocage (18).

3. Dispositif de blocage (11) selon l'une des deux revendications précédentes, au moins une unité de blocage (8) étant réalisé sous la forme d'une dent de blocage (19) notamment plate.

4. Dispositif de blocage (11) selon l'une des trois revendications précédentes, au moins une unité de blocage (8) possédant une section transversale réduite au niveau des zones latérales (23).

5. Bornier (1) comprenant un boîtier (2) et une pluralité de bornes de raccordement (3, 4, 5),
chaque borne de raccordement (3, 4, 5) comportant au moins une unité à borne (6) destinée à entrer en contact avec au moins un conducteur (7) pouvant être accueilli au niveau de la borne de raccordement (3, 4, 5) et au moins une unité d'actionnement (8) associée destinée à actionner l'unité à borne (6) afin de transférer l'unité à borne (6) entre au moins deux positions (9, 10) au choix, au moins l'une des positions étant une position ouverte (9) et au moins l'une des positions une position de contact (10),
**caractérisé en ce**
**qu'**au moins un logement de blocage (31) est présent sur le boîtier, lequel est adapté pour accueillir au moins partiellement un dispositif de blocage (11) configuré en forme de peigne afin d'empêcher ensemble l'actionnement des unités d'actionnement (8) d'au moins deux bornes de raccordement (3, 4, 5), dans une position de blocage, les unités de blocage (18) du dispositif de blocage (11) étant respectivement accueillies dans des logements de blocage (31) séparés du bornier (1), de sorte que les unités d'actionnement (8) correspondantes des bornes de raccordement (3, 4, 5) soient bloquées dans la position de blocage.

6. Bornier (1) selon la revendication précédente, sensiblement chaque borne de raccordement (3, 4, 5) possédant un logement de blocage (31).

7. Arrangement de bornier (100) comprenant un bornier (1) selon l'une des revendications 5 et 6, comprenant un boîtier (2) et au moins une pluralité de bornes de raccordement (3, 4, 5), chaque borne de raccordement (3, 4, 5) comportant au moins une unité à borne (6) destinée à entrer en contact avec au moins un conducteur (7) pouvant être accueilli au niveau de la borne de raccordement (3, 4, 5) et au moins une unité d'actionnement (8) associée destinée à actionner l'unité à borne (6) afin de transférer l'unité à borne (6) entre au moins deux positions (9, 10) au choix, au moins l'une des positions étant une position ouverte (9) et au moins l'une des positions une position de contact (10), au moins un dispositif de blocage (11) selon l'une des revendications 1 à 4 étant présent qui, dans une position de blocage (13), est adapté pour empêcher ensemble l'actionnement des unités d'actionnement (8) d'au moins deux bornes de raccordement (3, 4, 5) de la pluralité de bornes de raccordement, **caractérisé en ce que** le dispositif de blocage (11) est configuré en forme de peigne et comporte une pluralité d'unités de blocage (18) afin d'empêcher ensemble l'actionnement des unités d'actionnement (8) d'au moins deux bornes de raccordement (3, 4, 5) de la pluralité de bornes de raccordement, en position de blocage, les unités de blocage (18) du dispositif de blocage (11) étant respectivement accueillies dans des logements de blocage (31) séparés du bornier (1), de sorte que les unités d'actionnement (8) correspondantes des bornes de raccordement (3, 4, 5) soient bloquées dans la position de blocage.

8. Arrangement de bornier (100) selon la revendication 7, au moins une borne de raccordement (3, 4, 5) étant réalisée sous la forme d'une borne à levier (15) munie d'un levier d'actionnement (16) en tant qu'unité d'actionnement (8).

9. Arrangement de bornier (100) selon la revendication 7 ou 8, le dispositif de blocage (11) possédant une partie arrière (17) (18).

10. Arrangement de bornier (100) selon la revendication 9, au moins un auxiliaire de scellement (20) se trouvant au niveau de la partie arrière (17) et du boîtier (2).

11. Arrangement de bornier (100) selon l'une des revendications 7 à 10, le boîtier (2) possédant au niveau des bornes de raccordement (3, 4, 5) des rainures d'accueil (22) destinées à accueillir l'unité de blocage (18).

12. Arrangement de bornier (100) selon l'une des revendications 7 à 11, au moins une unité de blocage (18) possédant au moins un trou traversant (24).

13. Arrangement de bornier (100) selon l'une des revendications 7 à 12, les unités d'actionnement (8) pouvant être bloquées dans la position de contact (10) avec le dispositif de blocage (11).

14. Arrangement de bornier (100) selon l'une des revendications 7 à 13, une unité de scellement (12) étant présente, avec laquelle le dispositif de blocage (11) peut être scellé dans la position de blocage (13).
